# FASCICULE DE BREVET EUROPEEN

(11) **EP 1 898 039 B1**
(45) Date de publication et mention de la délivrance du brevet: **01.06.2011**
(21) Numéro de dépôt: 07113010.8
(22) Date de dépôt: 24.07.2007
(51) Int. Cl.: E06B 9/17

(54) **Dispositif de montage d'un caisson-tunnel de volet roulant**
Montagevorrichtung eines Rollladengehäusekastens
Device for mounting a roller blind of a caisson tunnel

(30) Priorité: 28.07.2006 FR 0653165
(43) Date de publication de la demande: 12.03.2008
(73) Titulaire: Lapeyre, 92400 Courbevoie (FR)
(72) Inventeur: Carel, Rémi, 69005 Lyon (FR)
(74) Mandataire: Colombier, Christian

(56) Documents cités:
- EP-A- 1 045 108
- EP-A- 1 046 777
- EP-A2- 0 103 766
- DE-U1- 9 208 322
- DE-U1- 20 104 822
- FR-A- 2 783 854
- GB-A- 1 261 072

## Description

La présente invention concerne un dispositif de montage d'un caisson-tunnel pour volet roulant, le caisson-tunnel étant destiné à être intégré, en cours de construction, au linteau d'une baie d'un bâtiment, à la maçonnerie environnante, afin d'être positionné au dessus de l'embrasure d'une fenêtre ou d'une porte par exemple pour recevoir un volet roulant.

Plus particulièrement encore le dispositif de montage est destiné à faciliter le montage en applique avec une cavité venue de fabrication d'un linteau coffre. Cette pièce préfabriquée, en parpaing, en brique, en ciment, terre cuite, ou similaire permet de simplifier et de fiabiliser (par le respect des côtes d'encastrement) la construction. Sensiblement de section droite en Y, la partie inférieure constitue une cavité au sein de laquelle le caisson de volet roulant doit s'intégrer, la partie supérieure étant rendue solidaire de la maçonnerie environnante par des techniques traditionnelles de la construction, par scellement notamment).

Lors du montage du volet roulant au sein de la cavité, oh doit positionner l'ensemble du mécanisme du volet roulant au sein de la voûte de telle sorte qu les lames du tablier du volet roulet roulant coïncident avec un plan vertical passant par les glissières latérales.

On comprend alors que l'enroulement du volet roulant est d'une part, côté extérieur de l'habitation, au voisinage immédiat de la branche verticale s'étendant depuis la base du linteau et masquée par cette dernière, et d'autre part, et au contraire complètement visible depuis le côté intérieur de l'habitation.

On connait par le document DE-U-9208322 (D1) un dispositif de montage d'un caisson-tunnel pour volet roulant au sein d'un linteau, le dispositif comprend un capot de protection de forme rectangulaire adapté pour venir recouvrir au niveau de sa face interne une partie d'enroulement de tablier de volet roulant, ledit capot comprenant un logement délimité d'une part par l'un des bords longitudinaux dudit capot et d'autre part, par une première nervure, ledit capot comprenant aussi un volet qui est dans une position perpendiculaire au capot.

La présente invention se propose d'apporter une solution qui permette de réaliser à la fois un habillage de l'enroulement du tablier du volet roulant depuis l'intérieur de l'habitation et une étanchéité de par et d'autre du tablier.

A cet effet, le dispositif de montage selon l'invention se caractérise en ce qu'il comprend un capot de protection de forme sensiblement rectangulaire adapté pour venir recouvrir au niveau de sa face interne au moins une partie d'un enroulement de tablier de volet roulant, ledit capot comprenant un logement délimité d'une part, par l'un des bords longitudinaux dudit capot, et d'autre part, par une première nervure en saillie perpendiculaire par rapport à la face interne dudit capot, ledit logement étant adapté pour recevoir une trappe de visite dudit enroulement, ledit capot comprenant au niveau de sa face externe un volet flexible pouvant occuper une première position dite de repos selon laquelle il s'étend de manière sensiblement parallèle audit capot, et une seconde position selon laquelle il prend appui contre la paroi du linteau parallèle à la trappe de visite.

Dans des modes de réalisation préférés de l'invention, on peut éventuellement avoir recours en outre à l'une et/ou à l'autre des dispositions suivantes :
- le volet flexible comporte à sa base une striction de matière permettant de réaliser une charnière avec le capot,
- le volet comporte une jambe d'appui permettant lorsque le volet est dans la seconde position de limiter le débattement angulaire dudit volet par rapport au capot,
- le volet comporte un logement au niveau de son extrémité libre, ledit logement étant formé par une paroi en saillie perpendiculaire et étant destiné à recevoir une garniture d'étanchéité lorsque ledit volet est dans sa seconde position,
- le capot comporte au niveau de l'un de ses bords longitudinaux une seconde nervure en saillie perpendiculaire par rapport à la face externe du capot, la seconde nervure et la première nervure étant séparée d'un pas correspondant sensiblement à l'épaisseur de la trappe de visite,
- le capot comporte une paroi à profil courbe obtenue par une succession de parois sécantes,
- la paroi à profil courbe comporte un rayon de courbure sensiblement identique au rayon maximum de l'enroulement du tablier du volet roulant,
- la paroi à profil courbe comporte une première paroi inclinée par rapport aux faces interne et externe dudit capot, ladite premier paroi se terminant par une seconde paroi sensiblement parallèle auxdites faces dudit capot, la seconde paroi étant munie à son extrémité d'une troisième paroi sensiblement perpendiculaire auxdites faces dudit capot,
- les dimensions de la première nervure et des seconde et troisième parois de la paroi à profil courbe sont déterminées de telle sorte que ces parois et cette nervure définissent entre elles un logement permettant de recevoir la trappe de visite du volet roulant,
- le dispositif de montage est réalisé en matière plastique
- le dispositif de montage est réalisé à partir d'un procédé d'extrusion.

Selon un autre aspect de l'invention, celle-ci vise un kit de montage comprenant un dispositif de montage associé à une trappe de visite d'un caisson pour volet roulant.

D'autres caractéristiques et avantages de l'invention apparaîtront au cours de la description suivante de plusieurs de ses formes de réalisation, données à titre d'exemple non limitatif.
- la figure 1 est une vue coupe d'un caisson de volet roulant incorporant le dispositif de montage objet de l'invention,
- la figure 2 est une vue en coupe du dispositif de montage objet de montage,
- la figure 3 est une vue en coupe d'un kit de montage

Sur la figure 1, on a représenté en coupe un caisson-tunnel pour volet roulant VR. Ce caisson-tunnel est intégré, en cours de construction, au linteau L d'une baie d'un bâtiment, à la maçonnerie environnante, afin d'être positionné au dessus de l'embrasure d'une fenêtre ou d'une porte par exemple pour recevoir un volet roulant. Sur cette figure, le tablier T du volet roulant apparaît enroulé sur un tube de sorte qu'il occupe la majeure partie de la cavité C située sous le linteau L. La manoeuvre M de ce volet roulant, située à l'intérieur de la pièce ainsi équipée, est de type à manivelle, mais pourrait être à sangle ou être motorisée sans pour cela modifier l'intégration du dispositif de montage 1 objet de l'invention.

La cavité C située le linteau L recevant la tablier T est obturée par une trappe T prenant appui sur l'huisserie H d'une fenêtre ou similaire, cette trappe T, côté intérieur de la pièce, étant elle-même revêtue d'un parement P de finition (une plaque de plâtre, de bois, de plastique par exemple), prenant en sandwich entre le linteau L et la plaque P, une garniture d'isolation I, notamment de la laine de verre, laine de roche.

A la base de la cavité C et en partie obturée par une trappe de visite subsiste une ouverture ○ nécessaire au passage du tablier T, cette ouverture est en relation avec le milieu extérieur et est susceptible de laisser le passage aux infiltrations d'air et de bruit.

On se reportera maintenant à la figure 2 qui illustre un mode de réalisation du dispositif de montage 1 objet de l'invention.

Le dispositif de montage 1 se présente sous la forme d'un capot 2 de protection réalisée par une technique d'extrusion d'une matière plastique, sensiblement de forme rectangulaire, qui dans sa plus grande dimension correspond sensiblement à la largeur du tablier T et dans sa petite dimension est au moins égale au diamètre maximal d'enroulement du tablier T.

Ce capot comporte une face interne qui fait face à l'enroulement du tablier T et une face externe dirigée vers le linteau L.

La face interne du capot comporte une première nervure 5 qui fait saillie perpendiculairement à cette face inerte, cette nervure est située à une distance « d » de l'un des bords longitudinaux 4 du capot 2, cette distance « d » est en fait sensiblement égale à l'épaisseur de la trappe de visite T. La face externe du que le capot 2 comporte au niveau de son bord longitudinal 4 une seconde nervure 11 en saillie perpendiculaire, la seconde nervure 11 et la première nervure 5 étant séparée de la distance d.

La face externe du capot 2 est munie également d'un volet flexible 6 pouvant occuper une première position dite de repos selon laquelle il s'étend de manière sensiblement parallèle à la face externe dudit capot, et une seconde position selon laquelle il prend appui contre la paroi du linteau L parallèle à la trappe de visite T (dans la position représentée en figure 1). A sa base, le volet 6 flexible comporte à une striction de matière 7 permettant de réaliser ainsi une charnière avec le capot 2 afin de faciliter sa manutention et son stockage.

Comme on peut le voir sur la figure 1, lorsque le volet prend appui sur la face frontale du linteau, et afin de limiter le débattement angulaire du volet par rapport au capot, on prévoit de disposer à la base du volet, une jambe d'appui 8.

On peut remarquer également que l'extrémité libre du volet se termine par un logement 9 délimité par une paroi en saillie 11, ce logement permet d'accueillir une garniture d'étanchéité G, par exemple en silicone, cette garniture d'étanchéité étant pressée contre le linteau L lorsque le volet est en position verticale, en butée sur sa jambe d'appui 8.

Au niveau de son autre bord longitudinal le capot se termine par une paroi à profil courbe, dont le rayon de courbure correspond sensiblement au rayon maximum de l'enroulement du tablier T du volet roulant VR.

La paroi à profil courbe comporte une première paroi inclinée 12 par rapport aux faces interne et externe dudit capot 2, ladite première paroi 12 se termine par une seconde paroi 13 sensiblement parallèle auxdites faces dudit capot 2, la seconde paroi 13 étant munie à son extrémité d'une troisième paroi 14 sensiblement perpendiculaire auxdites faces dudit capot 2.

Cet agencement particulier entre les parois formant la paroi à profil courbe procure un avantage certain à l'invention. En effet, les dimensions de la première nervure 5 et des seconde 13 et troisième 14 parois de la paroi à profil courbe sont déterminées de telle sorte que ces parois 13, 14 et cette nervure 5 définissent entre elles un logement 16 permettant de recevoir la trappe de visite du volet roulant, comme cela est représenté en figure 3.

Ce dispositif de montage 1 est livré avec la trappe T, l'ensemble étant conditionné de manière à faciliter la manutention et le stockage (globalement un parallélépipède). En outre ce conditionnement facilite la mise la longueur (qui correspond à la largeur du tablier), de l'ensemble (capot + trappe de visite). D'un même trait de scie, une fois posée la trappe sur un appui, l'utilisateur procède aisément à la mise aux cotes.

Un autre avantage de ce dispositif de montage résulte de la limitation du débattement angulaire du volet par rapport au capot, grâce à la jambe d'appui. Une fois relevée et en position verticale, il suffit à l'utilisateur de venir chercher l'appui entre le volet et la face frontale du linteau, en emprisonnant la garniture d'étanchéité, pour fixer la cote d'enfoncement du dispositif de montage au sein de la cavité C, cette cote déterminant de ce fait l'épaisseur du matériau d'isolation I. Encore un autre avantage de ce dispositif de montage 1 consiste dans la forme particulière de la paroi courbe. Comme on peut le voit en figure 1, de l'air, éventuellement chargé d'humidité, du bruit peuvent pénétrer du fait de l'ouverture ○ nécessaire au passage des lames du tablier. Il est nécessaire de réduire au maximum les nuisances engendrées par ces entrées parasites. La paroi en courbe réalise ainsi une étanchéité par chicane entre la cavité proprement dite dans laquelle s'enroule et se déroule le tablier de volet roulant et la partie supérieure de la cavité au voisinage de la partie frontale du linteau, zone dans laquelle la garniture d'étanchéité G prend appui.

## Revendications

1. Caisson-tunnel pour volet roulant (VR) comportant un dispositif de montage (1) pour le montage du caisson-tunnel (VR) au sein d'un linteau (L) d'une baie d'un bâtiment, le dispositif de montage comprenant un capot de protection (2) de forme sensiblement rectangulaire adapté pour venir recouvrir au niveau de sa face interne au moins une partie d'un enroulement de tablier de volet roulant, ledit capot (2) comprenant un logement (3) délimité d'une part, par l'un des bords longitudinaux (4) dudit capot (2), et d'autre part, par une première nervure (5) en saillie perpendiculaire par rapport à la face interne dudit capot (2), ledit logement (3) étant adapté pour recevoir une trappe de visite dudit enroulement, **caractérisé en ce que** ledit capot (2) comprend au niveau de sa face externe un volet (6) flexible pouvant occuper une première position dite de repos selon laquelle il s'étend de manière sensiblement parallèle audit capot (2), et une seconde position selon laquelle le volet (6) est sensiblement perpendiculaire de manière à venir prendre appui contre la paroi du linteau parallèle à la trappe (T) de visite.

2. Caisson-tunnel pour volet roulant selon la revendication 1, **caractérisé en ce que** le volet (6) flexible du dispositif de montage (1) comporte à sa base (7) une striction de matière permettant de réaliser une charnière avec le capot (2).

3. Caisson-tunnel pour volet roulant selon l'une des revendications 1 ou 2, **caractérisé en ce que** le volet (6) comporte une jambe d'appui (8) permettant lorsque le volet est dans la seconde position de limiter le débattement angulaire dudit volet (6) par rapport au capot (2).

4. Caisson-tunnel pour volet roulant selon l'une quelconque des revendications précédentes, **caractérisé en ce que** le volet (6) du dispositif de montage (1) comporte un logement (9) au niveau de son extrémité libre, ledit logement (9) étant formé par une paroi (10) en saillie perpendiculaire et étant destiné à recevoir une garniture d'étanchéité lorsque ledit volet (6) est dans sa seconde position.

5. Caisson-tunnel pour volet roulant selon la revendication 1, **caractérisé en ce que** le capot (2) comporte au niveau de l'un de ses bords longitudinaux (4) une seconde nervure (11) en saillie perpendiculaire par rapport à la face externe du capot (2), la seconde nervure (11) et la première nervure (5) étant séparée d'un pas correspondant sensiblement à l'épaisseur de la trappe de visite.

6. Caisson-tunnel pour volet roulant selon l'une quelconque des revendications précédentes, **caractérisé en ce que** le capot (2) comporte une paroi à profil courbe obtenue par une succession de parois sécantes.

7. Caisson-tunnel pour volet roulant selon la revendication précédente, **caractérisé en ce que** la paroi à profil courbe comporte un rayon de courbure sensiblement identique au rayon maximum de l'enroulement du tablier du volet roulant.

8. Caisson-tunnel pour volet roulant selon l'une quelconque des revendications 6 ou 7, **caractérisé en ce que** la paroi à profil courbe comporte une première paroi inclinée (12) par rapport aux faces interne et externe dudit capot (2), ladite première paroi (12) se terminant par une seconde paroi (13) sensiblement parallèle auxdites faces dudit capot (2), la seconde paroi (13) étant munie à son extrémité d'une troisième paroi (14) sensiblement perpendiculaire auxdites faces dudit capot (2).

9. Caisson-tunnel pour volet roulant selon l'une quelconque des revendications 1, 6, 7 ou 8, **caractérisé en ce que** les dimensions de la première nervure (5) et des seconde (13) et troisième (14) parois de la paroi à profil courbe sont déterminées de telle sorte que ces parois (13, 14) et cette nervure (5) définissent entre elles un logement (16) permettant de recevoir la trappe de visite du volet roulant.

10. Caisson-tunnel pour volet roulant selon l'une quelconque des revendications précédentes, **caractérisé en ce que** le dispositif de montage est réalisé en matière plastique.

11. Caisson-tunnel pour volet roulant selon l'une quelconque des revendications précédentes, **caractérisé en ce que** le dispositif de montage est réalisé à partir d'un procédé d'extrusion.

## Claims

1. Caisson tunnel for roller blind (VR) comprising a mounting device (1) for mounting the caisson tunnel (VR) within a lintel (L) of a bay of a building, the mounting device comprising a protective cover (2) of substantially rectangular shape designed to cover, with its internal face, at least a portion of a roller blind apron winding, said cover (2) comprising a housing (3) delimited, on the one hand, by one of the longitudinal edges (4) of said cover (2), and, on the other hand, by a first rib (5) protruding perpendicularly relative to the internal face of said cover (2), said housing (3) being designed to receive a hatch for inspecting said winding, **characterized in that** said cover (2) comprises, on its external face, a flexible flap (6) that can occupy a first so-called rest position whereby it extends substantially parallel to said cover (2), and a second position whereby the flap (6) is substantially perpendicular so as to bear against the wall of the lintel parallel to the inspection hatch (T).

2. Caisson tunnel for roller blind according to Claim 1, **characterized in that** the flexible flap (6) of the mounting device (1) comprises at its base (7) a necking of material making it possible to produce a hinge with the cover (2).

3. Caisson tunnel for roller blind according to one of Claims 1 or 2, **characterized in that** the flap (6) comprises a bearing leg (8) making it possible, when the flap is in the second position, to limit the angular displacement of said flap (6) relative to the cover (2).

4. Caisson tunnel for roller blind according to any one of the preceding claims, **characterized in that** the flap (6) of the mounting device (1) comprises a housing (9) at its free end, said housing (9) being formed by a wall (10) protruding perpendicularly and being intended to receive a sealing trim when said flap (6) is in its second position.

5. Caisson tunnel for roller blind according to Claim 1, **characterized in that** the cover (2) comprises, at one of its longitudinal edges (4), a second rib (11) protruding perpendicularly relative to the external face of the cover (2), the second rib (11) and the first rib (5) being separated by a pitch corresponding substantially to the thickness of the inspection hatch.

6. Caisson tunnel for roller blind according to any one of the preceding claims, **characterized in that** the cover (2) comprises a wall with curved profile obtained by a succession of secant walls.

7. Caisson tunnel for roller blind according to the preceding claim, **characterized in that** the wall with curved profile has a radius of curvature substantially identical to the maximum radius of the roller blind apron winding.

8. Caisson tunnel for roller blind according to either one of Claims 6 or 7, **characterized in that** the wall with curved profile comprises a first wall (12) inclined relative to the internal and external faces of said cover (2), said first wall (12) being terminated by a second wall (13) substantially parallel to said faces of said cover (2), the second wall (13) being provided at its end with a third wall (14) substantially perpendicular to said faces of said cover (2).

9. Caisson tunnel for roller blind according to any one of Claims 1, 6, 7 or 8, **characterized in that** the dimensions of the first rib (5) and of the second (13) and third (14) walls of the wall with curved profile are determined such that these walls (13, 14) and this rib (5) define between them a housing (16) for receiving the inspection hatch for the roller blind.

10. Caisson tunnel for roller blind according to any one of the preceding claims, **characterized in that** the mounting device is made of plastic material.

11. Caisson tunnel for roller blind according to any one of the preceding claims, **characterized in that** the mounting device is made by an extrusion process.

## Patentansprüche

1. Tunnelkasten für Rolladen (VR) umfassend eine Montagevorrichtung (1) zur Montage des Tunnelkasten (VR) innerhalb eines Sturz (L) in einer Maueröffnung eines Gebäudes, wobei die Montagevorrichtung einen im wesentlichen rechteckförmigen Schutzdeckel (2) enthält, der innenseitig zur Überdeckung wenigstens eines Teils der Plattenwindung eines Rolladen angepasst ist, wobei der gesagte Deckel (2) ein einerseits durch einen der Langsränder (4) des gesagten Deckels (2) und andererseits durch eine erste senkrecht zur Innenseite des gesagten Deckels (2) herausragende Rippe (5) begrenztes Gehäuse (3) enthält, wobei das gesagte Gehäuse (3) zur Aufnahme einer Schauklappe der gesagten Windung angepasst ist, **dadurch gekennzeichnet, dass** der gesagte Deckel (2) aussenseitig einen flexiblen Laden (6) umfasst, der eine erste sogennante Ruhestellung annehmen kann, worin er sich im wesentlichen parallel zum gesagten Deckel (2) erstreckt, und eine zweite Stellung auch annehmen kann, worin der Laden (6) im wesentlichen senkrecht steht, um an die Wand des zur Schauklappe (T) parallelen Sturzes zu lehnen.

2. Tunnelkasten für Rolladen nach Anspruch 1, **dadurch gekennzeichnet, dass** der flexible Laden (6) der Montagevorrichtung (1) in seiner Basis (7) eine Einschnürung enthält, um eine Scharniere mit dem Deckel (2) darzustellen.

3. Tunnelkasten für Rolladen gemäss einem der Ansprüche 1 oder 2, **dadurch gekennzeichnet, dass** der Laden (6) ein Stützbein (8) enthält, wobei das Stützbein (8) zur Begrenzung der winkligen Durchfederung des gesagten Ladens (6) gegenüber dem Deckel (2) dient, wenn der Laden in der zweiten Stellung steht.

4. Tunnelkasten für Rolladen nach einem der vorhergehenden Ansprüche, **dadurch gekennzeichnet, dass** der Laden (6) der Montagevorrichtung (1) in seinem freien Ende ein Gehäuse (9) enthält, wobei das gesagte Gehäuse (9) aus einer senkrecht herausragenden Wand (10) besteht und zur Aufnahme einer Dichtung ausgeführt ist, wenn der gesagte Laden (6) in seiner zweiten Stellung steht.

5. Tunnelkasten für Rolladen nach Anspruch 1, **dadurch gekennzeichnet, dass** der Deckel (2) auf einem seiner Längsränder (4) eine zweite, senkrecht zur Aussenseite des Deckels (2) herausragende Rippe (11) enthält, wobei die zweite Rippe (11) und die erste Rippe (5) durch eine Steigung getrennt sind, die der Dicke der Schauklappe im wesentlichen entspricht.

6. Tunnelkasten für Rolladen nach einem der vorhergehenden Ansprüche, **dadurch gekennzeichnet, dass** der Deckel (2) eine aus hintereinanderfolgenden sich schneidenden Wänden bestehende Wand mit gekrümmtem Profil umfasst.

7. Tunnelkasten für Rolladen nach dem vorhergehenden Anspruch, **dadurch gekennzeichnet, dass** die Wand mit gekrümmtem Profil einen Krümmungsradius umfasst, der dem Maximalradius der Plattenwindung des Rolladen im wesentlichen gleich ist.

8. Tunnelkasten für Rolladen nach einem der Ansprüche 6 oder 7, **dadurch gekennzeichnet, dass** die Wand mit gekrümmtem Profil eine erste, zu den Innen-und Aussenseiten des gesagten Deckels (2) geneigte Wand (12) enthält, wobei die gesagte erste Wand (12) mit einer zweiten, zu den Seiten des gesagten Deckels (2) im wesentlichen parallelen Wand (13) endet, und die zweite Wand (13) auf ihrem Ende mit einer dritten, zu den Seiten des gesagten Deckels (2) im wesentlichen senkrechten Wand (14) ausgestattet ist.

9. Tunnelkasten für Rolladen nach einem der Ansprüche 1, 6, 7 oder 8, **dadurch gekennzeichnet, dass** die Abmessungen der ersten Rippe (5) und der zweiten (13) und dritten (14) Wände der Wand mit gekrümmtem Profil so bestimmt sind, dass diese Wände (13, 14) und diese Rippe (5) ein Gehäuse (16) zur Aufnahme der Schauklappe des Rolladens zusammenbilden.

10. Tunnelkasten für Rolladen nach einem der vorhergehenden Ansprüche, **dadurch gekennzeichnet, dass** die Montagevorrichtung aus Kunststoffmaterial besteht.

11. Tunnelkasten für Rolladen nach einem der vorhergehenden Ansprüche, **dadurch gekennzeichnet, dass** die Montagevorrichtung durch ein Extrusionsverfahren hergestellt ist.
